# EUROPÄISCHE PATENTSCHRIFT

(11) **EP 1 237 427 B1**
(45) Veröffentlichungstag und Bekanntmachung des Hinweises auf die Patenterteilung: **08.10.2003**
(21) Anmeldenummer: 00990749.4
(22) Anmeldetag: 14.12.2000
(51) Int. Cl.: A24C 5/47

(54) **VORRICHTUNG ZUM HERSTELLEN VON FILTERZIGARETTEN**
DEVICE FOR PRODUCING FILTER CIGARETTES
DISPOSITIF DE FABRICATION DE CIGARETTES A FILTRE

(30) Priorität: 15.12.1999 DE 19960672
(43) Veröffentlichungstag der Anmeldung: 11.09.2002
(73) Patentinhaber: Focke & Co. (GmbH & Co.), 27283 Verden (DE)
(72) Erfinder: FOCKE, Heinz, 27283 Verden (DE); KNOOP, Hubertus, 27283 Verden (DE)
(74) Vertreter: Bolte, Erich, Dipl.-Ing.
(86) Internationale Anmeldenummer: EP0012710
(87) Internationale Veröffentlichungsnummer: WO01043573

(56) Entgegenhaltungen:
- GB-A- 404 354
- GB-A- 898 760
- US-A- 3 058 475
- US-A- 3 156 246

## Beschreibung

Die Erfindung betrifft eine Vorrichtung zum Herstellen von Filterzigaretten aus von einem Maker zugeführten Tabakstücken, an die während des Transports durch Endlosförderer jeweils Filter angesetzt und durch ein Belagpapier mit dem Tabakstock unter Bildung der Filterzigaretten verbunden werden, wobei die Tabakstöcke, Filter bzw. Filterstäbe und die Filterzigaretten während der Fertigung durch eine einzige zentrale Haupttrommel mit Aufnahmen für Komponenten zur Fertigung der Filterzigaretten transportierbar sind, und wobei während des Transports in einzelnen Stationen aufeinanderfolgende Schritte zum Herstellen der Filterzigaretten durchführbar sind,

Die Fertigung von Zigaretten, insbesondere Filterzigaretten, läuft in mehreren Arbeitsschritten während kontinuierlicher Förderung ab. Üblicherweise werden zuerst sogenannte Tabakstöcke doppelter Länge, also filterlose Zigarettenabschnitte, von einem fortlaufenden Zigarettenstrang abgetrennt und im Bereich einer Muldentrommel mittig durchtrennt sowie auf Abstand voneinander gebracht. Sodann wird ein doppelt langer Filterstab jeweils zwei Zigarettenstöcken zugeführt und mit diesen durch ein ebenfalls im Bereich einer Muldentrommel zugeführten Belagpapier verbunden. Es folgt dann noch die mittige Durchtrennung im Bereich des doppelt langen Filters und die Drehung einer Reihe von so gebildeten Zigaretten, so dass diese hinsichtlich der Position des Filters gleichgerichtet sind.

Für die Durchführung dieser Arbeitsschritte wird bisher eine sehr große Anzahl von Endlosförderern eingesetzt, nämlich Trommeln unterschiedlicher Größe mit Mulden als Aufnahmen für die Zigarettenstöcke, Filterstäbe und Zigaretten am Umfang. Eine derartige Zigarettenherstellmaschine ist dadurch im Aufbau sehr aufwendig und notgedrungen störanfällig (US 3,085,475).

Aus der US 3,156,246 ist eine Vorrichtung der eingangs genannten Art bekannt, bei der Komponenten zur Herstellung von Filterzigaretten einer zentralen Trommel zugeführt werden, wobei die einzelnen Arbeitsschritte zur Herstellung der Filterzigaretten während des Transports der Komponenten auf der Trommel durchgeführt werden.

Der Erfindung liegt die Aufgabe zu Grunde, Vorrichtungen der eingangs genannten Art weiterzuentwickeln, insbesondere hinsichtlich der Verteilung der einzelnen Arbeitsschritte an der Trommel.

Zur Lösung dieser Aufgabe ist die erfindungsgemäße Vorrichtung dadurch gekennzeichnet, dass die einzelnen Stationen bezogen auf die Stellung eines Uhrzeigers in folgenden Relativstellungen zur Haupttrommel positioniert sind:
a) ein Zwischenförderer zur Zuführung der Tabakstöcke etwa in einer Halbdreistellung,
b) eine Filterstation zur Zuführung der Filterstäbe etwa in einer Halbzweistellung,
c) eine Belagstation zum Umwickeln der Tabakstöcke und der Filterstäbe mit Belagpapier in einer Zwölfuhrstellung,
d) eine Trennstation zur Durchtrennung von in der Belagstation gebildeten Zigaretteneinheiten etwa in einer Zehnuhrstellung,
e) eine Prüfstation zur Überprüfung der Filterzigaretten hinsichtlich der korrekten Ausgestaltung derselben etwa im Bereich einer Halbneunstellung,
f) eine Abförderstation zur Abnahme der Filterzigaretten von der Haupttrommel etwa in einer Sechsuhrstellung.

Nach Fertigung der Filterzigaretten werden diese vom Umfang der Haupttrommel abgenommen, vorzugsweise in zwei Reihen, wobei eine der Reihen vor der Abnahme von der Haupttrommel um 180° gewendet wird.

Eine Besonderheit der Erfindung ist die Ausgestaltung der Halterungen für die Zigaretten. Es handelt sich dabei um muldenförmige achsparallele Halterungen, denen Organe zum Drehen der Zigaretten oder Zigaretteneinheiten um die Längsachse zugeordnet sind, nämlich Drehstangen, die in einem bestimmten Umfangsbereich der Haupttrommel drehend angetrieben werden, um die Zigaretteneinheiten zur Aufnahme des Belagpapiers ebenfalls zu drehen. Die Halterung der Zigaretten bzw. Zigaretteneinheiten ist dabei so ausgebildet, dass diese während der Drehbewegung frei auf den Drehstangen liegen.

Eine besondere Alternative hierzu besteht darin, in den muldenförmigen Halterungen für die Zigaretten oder Zigaretteneinheiten zeitweilig durch Zufuhr von Luft ein Luftpolster bzw. Luftkissen zu erzeugen, auf dem die Zigaretten drehbar sind.

Weitere Einzelheiten der erfindungsgemäßen Vorrichtung werden nachfolgend anhand der Zeichnungen näher erläutert. Es zeigt:
- Fig. 1: eine Vorrichtung zum Herstellen von Filterzigaretten in schematischer Seitenansicht,
- Fig. 2: einen Ausschnitt einer Haupttrommel der Vorrichtung gemäß Fig. 1 in vergrößertem Maßstab,
- Fig. 3: eine Einzelheit der Haupttrommel, nämlich eine Halterung für Zigaretten in Draufsicht,
- Fig. 4: die Einzelheit gemäß Fig. 3 ohne Zigaretten,
- Fig. 5: einen Querschnitt durch die Halterung für Zigaretten gemäß Fig. 3 in vergrößertem Maßstab,
- Fig. 6: eine Darstellung analog zu Fig. 3 für eine andere Ausführungsform einer Halterung für Zigaretten,
- Fig. 7: eine Darstellung analog zu Fig. 4 für die Ausführungsform gemäß Fig. 6,
- Fig. 8: eine Querschnittsdarstellung der Halterung gemäß Fig. 6.

Die in Fig. 1 gezeigte Gesamtvorrichtung befasst sich mit der Herstellung von (Filter-)Zigaretten 10. Von einem Maker (nicht gezeigt) wird ein fortlaufender, ununterbrochener Zigarettenstrang zugeführt. Von diesem werden sogenannte Tabakstöcke 11 abgetrennt. Es handelt sich dabei um doppelt lange Zigarettenabschnitte ohne Filter. Die Tabakstöcke 11 werden von einem Übergabeaggregat 12 (insbesondere in der Ausführung von DE 199 13 849.4) einer ersten Muldentrommel 13 als Förderorgan zugeführt. Zur Drehrichtungsumkehr werden die Tabakstöcke 11 einer weiteren Muldentrommel, nämlich einem Zwischenförderer 14 übergeben. Im Bereich dieses Zwischenförderers 14 wird bei dem vorliegenden Ausführungsbeispiel eine erste Bearbeitung durchgeführt. Es werden nämlich die doppelt langen Tabakstöcke 11 mittig durchtrennt durch ein Messerrad 15. Zugleich werden so gebildete filterlose Zigarettenabschnitte mit axialem Abstand voneinander positioniert.

In dieser Formation werden jeweils zwei Zigarettenabschnitte 16 an ein zentrales Förderorgan der Vorrichtung übergeben, nämlich an eine Haupttrommel 17. Diese ist längs des Umfangs mit einer Vielzahl von eng beieinander liegenden Aufnahmen 18 für Tabakstöcke bzw. je zwei Zigarettenabschnitte 16 versehen.

Die Haupttrommel 17 ist kontinuierlich drehend angetrieben, bei dem gezeigten Ausführungsbeispiel gemäß Pfeil 19 im Gegenuhrzeigersinn. Während des Transports der Tabakstöcke bzw. Zigarettenabschnitte bzw. der weiteren Zwischenprodukte für Zigaretten werden im Bereich von Stationen Material zugeführt und/oder Bearbeitungen durchgeführt.

Im Bereich einer Filterstation 20 werden der Haupttrommel 17 bzw. den vorbei laufenden Aufnahmen 18 Filter zugeführt. Die dargestellte Vorrichtung ist darauf eingerichtet, dass doppelt lange Filterstäbe 21 zugeführt und jeweils zwischen den beiden Zigarettenabschnitten 16 in den Aufnahmen 18 der Haupttrommel 17 positioniert werden.

Die Filterstation 20 ist so ausgebildet, dass einem trichterförmigen Vorratsbehälter 22 Filterstäbe von sechsfacher Länge, also für insgesamt zwölf Zigaretten, entnommen werden. Die in der beschriebenen Weise bemessenen Filterstäbe 21 werden im Bereich einer als Muldentrommel ausgebildeten Entnahmetrommel 23 in Längsrichtung geteilt, und zwar durch zwei in Axialrichtung nebeneinander angeordnete Trennmesser 24, derart, dass nach dem Trennvorgang drei Filterstäbe 21 üblicher, doppelter Länge in Axialrichtung nebeneinander liegend transportiert werden.

Im Anschluss an die Entnahmetrommel 23 folgt eine Zwischentrommel 25. In deren Bereich werden die nebeneinander liegenden Filterstäbe 21 auf Abstand voneinander gebracht. Eine Übergabetrommel 26 überträgt in der beschriebenen Weise einzelne, doppelt lange Filterstäbe 21 an jeweils eine Aufnahme 18 der Haupttrommel 17 und positioniert den Filterstab 21 exakt zwischen den beiden Zigarettenabschnitten 16.

Die so gebildete Einheit aus zwei Zigarettenabschnitten 16 und einem doppelt langen Filterstab 21 wird einer Belagstation 27 zugeführt. Diese ist im oberen Bereich der Haupttrommel 17 positioniert. In der Belagstation 27 wird Belagpapier 28 zugeführt zur Verbindung des Filterstabs 21 mit den beiden zugeordneten Zigarettenabschnitten 16. Die Belagstation 27 umfasst einen Papierförderer, nämlich ein aufrechtes bzw. annähernd radial gerichtetes Saugband 29. Dieses transportiert im Bereich eines abwärts führenden Trums das Belagpapier 28. Das Belagpapier 28 wird durch Drehung der Komponenten, nämlich der Zigarettenabschnitte 16 und des Filterstabs 21, um diese herumgewickelt, so dass hieraus eine komplette, einstückige Zigaretteneinheit 30 (Fig. 3, Fig. 6) entsteht. Das Belagpapier 28 wird durch das Saugband 29 an den in 0rehrichtung der Haupttrommel rückwärtigen Bereich der Zigaretteneinheit 30 angelegt. Bei Weiterbewegung der Haupttrommel wird das Belagpapier 28 um den mittleren Bereich - Filterstab 21 - der Zigaretteneinheit 30 herumgerollt, so dass die beiden Zigarettenabschnitte 16 mit den einander zugekehrten Enden des Filterstabs 21 verbunden werden. Die Zigaretteneinheiten 30 werden in einem Rollbereich im Uhrzeigersinn um die eigene Längsachse gedreht, wodurch sich das Belagpapier 28 um die Zigaretteneinheit 30 herumlegt.

Die Rollbewegung der Zigaretteneinheiten 30 wird durch eine besondere Ausgestaltung der Aufnahmen 18 ermöglicht. Bei dem Ausführungsbeispiel gemäß Fig. 2 sind Aufnahmen 18 vorgesehen, die im Detail in Fig. 3, Fig. 4 und Fig. 5 gezeigt sind. Ein achsparallel angeordneter Träger 31 erstreckt sich über die Mantellänge der Haupttrommel 17. Die Aufnahmen 18 sind deutlich länger ausgebildet als die Zigaretteneinheit 30. Der Träger 31 bildet auf der in Radialrichtung außen liegenden Seite eine Tragmulde 32 für die Zigaretten bzw. die Zigaretteneinheiten 30. Der Träger ist im Bereich der Tragmulde 32 unsymmetrisch gestaltet, derart, dass auf der in Drehrichtung der Haupttrommel 17 rückwärtigen Seite eine erhöhte Schulter 33 im Querschnitt gebildet ist. Gegen diese legt sich die Zigaretteneinheit 30. Der die Schulter 33 bildende Schenkel des Trägers 31 erstreckt sich etwa bis zur horizontalen (gedachten) Mittelebene der Zigarette bzw. Zigaretteneinheit 30. Auf der gegenüberliegenden Seite ist die Tragmulde 32 verhältnismäßig flach, endet jedenfalls deutlich unterhalb der Längsmittelebene.

Zum Fixieren der Zigaretten bzw. Zigaretteneinheiten 30 in der Tragmulde 32 wird Unterdruck bzw. Saugluft auf die Zigaretteneinheiten 30 ausgeübt. Der Träger 31 weist demnach Bohrungen 34 auf, die in Längsrichtung mit Abstand voneinander angeordnet sind. Im Bereich dieser Saugbohrungen, nämlich eines Längsabschnitts des Trägers 31, hat die Tragmulde 32 eine von der Abmessung bzw. kreisförmigen Querschnittsform der Zigaretteneinheit 30 abweichende Form, bildet nämlich eine gerundete Vertiefung 35. Durch diese Form der Tragmulde 32 ist ein sicheres Fixieren der Zigaretten bzw. Zigaretteneinheiten 30 durch die Saugluft gewährleistet.

Eine Besonderheit besteht darin, dass zur Durchführung der Rollbewegungen im Bereich einer Rollstrecke 36 die Zigaretten bzw. Zigaretteneinheiten 30 auf einem Luftkissen im Bereich der Tragmulde 32 lagern. Zu diesem Zweck werden die Tragmulden 32 über die Bohrungen 34 zeitweilig mit Druckluft bzw. mit Blasluft beaufschlagt, derart, dass mindestens im Bereich der Vertiefungen 35 ein Luftbett erzeugt wird. Die Zigaretteneinheiten 30 können auf diesem Luftbett reibungslos drehen.

Die Rollbewegung der Zigaretteneinheiten 30 kann auf verschiedene Weise bewirkt werden. Bei dem Ausführungsbeispiel gemäß Fig. 2 ist am Außenumfang der Haupttrommel 17 ein Rollaggregat 37 angeordnet, der mit einer Rollfläche 38 am Außenbereich der Zigaretten bzw. Zigaretteneinheiten 30 anliegt. Diese werden demnach durch die Drehbewegung der Haupttrommel 17 an der Rollfläche 38 abgerollt. Die Rollfläche 38 ist in Bewegungsrichtung der Haupttrommel 17 so bemessen, dass nach vollständiger Umhüllung der Zigaretteneinheit 30 durch das Belagpapier 28 ein Nachdrehbereich gegeben ist, der die Position des Belagpapiers 28 festigt.

Der Körper des Rollaggregats 37 ist im Bereich der Zuführung des Belagpapiers 28 in besonderer Weise ausgebildet. In einem in Förderrichtung an das Saugband 29 anschließenden Bereich weist das Rollaggregat 37 eine Ausnehmung 69 auf. Diese ermöglicht eine freie Bewegung eines in diesem Bereich von den Zigaretten bzw. Zigaretteneinheiten 30 abstehenden Schenkels des Belagpapiers 28. Dieser Schenkel tritt bei der Weiterbewegung der Haupttrommel 17 nach Übernahme des Belagpapiers 28 in die Ausnehmung 69 ein.

Weiterhin ist vorgesehen, dass der Körper des Rollaggregats 37 in den Bereich des Saugbands verlängert ist. Zu beiden Seiten des Saugbands 29 erstrecken sich Führungen 70, die zugleich eine Ausdehnung des Rollbereichs bzw. der Rollfläche 38 bis zum Saugband 29 darstellen.

Im Bereich der Belagstation 27 werden weitere Maßnahmen durchgeführt. So ist am Rollaggregat 37 ein Lasergerät 39 angeordnet, welches eine Laserperforation an den Zigaretten bzw. Zigaretteneinheiten 30 durchführt. Mit Hilfe des Lasergeräts 39 werden feine Löcher entweder in das Zigarettenpapier eingebracht oder in das Belagpapier 28, und zwar entweder im Bereich des Zigarettenabschritts 16 oder im Bereich des Filters.

Im Anschluss an die Rollfläche 38 ist ein Heizaggregat angeordnet, welches Wärme, und zwar Strahlungswärme, auf die vorbei bewegten Zigaretteneinheiten 30 überträgt zum Aushärten von Leim. Bei dem Beispiel der Fig. 2 sind in dem entsprechend verlängerten Rollaggregat 37 Heizpatronen 40 installiert, die die Wärme erzeugen.

Im Anschluss an die Belagstation 27 ist der Haupttrommel 17 eine Trennstation 41 zugeordnet. Diese besteht im Wesentlichen aus einem Trennmesser 42 in Gestalt einer Messerscheibe. Diese durchtrennt die Zigaretteneinheit 30 in der Längsmitte, also in der Mitte des Filterstabs 21. Durch diesen Vorgang werden zwei einzelne (Filter-)Zigaretten je Aufnahme 18 hergestellt.

Als Teil der Trennstation 41 ist ein Teilungskörper 43 vorgesehen in keilförmiger Ausführung. Dieser feststehende Teilungskörper 43 bewirkt ein Auseinanderbewegen der beiden Zigaretten 10 innerhalb der Aufnahmen 18. Die Zigaretten 10 werden durch den keilförmigen Teilungskörper 43 nach außen verschoben, so dass zwischen den beiden Zigaretten 10 je Aufnahme 18 ein Abstand entsteht.

Die Zigaretten 10 werden nun durch die Haupttrommel 17 einer Prüfstation 44 zugeführt. Diese ist mit Organen ausgerüstet, die die korrekte Ausgestaltung der Zigaretten 10 überprüfen. Dabei wird bei dem vorliegenden Ausführungsbeispiel eine Besonderheit verwirklicht. Die Zigaretten 10 werden zur Prüfung zeitweilig vom Umfang der Haupttrommel 17 abgenommen, durch ein Prüfaggregat 45 hindurchgefördert und im Anschluss an die Prüfung wieder der Haupttrommel 17 zugeführt. Zu diesem Zweck besteht die Prüfstation 44 aus einer Abnahmewalze 46, die saugluftbeaufschlagte Mulden aufweist zum Erfassen der Zigaretten 10. An die Abnahmewalze 46 schließt eine Förderwalze 47 gleicher Ausführung an, die die Zigaretten durch das Prüfaggregat 45 hindurchfördern. Die geprüften Zigaretten 10 werden von der Förderwalze 47 an eine Rückführungswalze 48 übergeben. Diese transportiert die Zigaretten zurück an den Umfang der Haupttrommel 17. Dort werden die Zigaretten 10 paarweise in den zugeordneten Aufnahmen 18 abgelegt. Zur Übergabe der Zigaretten 10 an die Abnahmewalze 46 wird die Saugluft im Bereich der Aufnahmen 18 abgeschaltet, so dass die Zigaretten 10 von der Abnahmewalze 46 übernommen werden können. Entsprechend umgekehrt wird verfahren bei der Rückübertragung der Zigaretten 10 von der Rückführungswalze 48 an die Haupttrommel 17. Etwaige Fehlzigaretten werden im Bereich der Prüfstation 44 ausgesondert, so dass im Anschluss an die Prüfstation 44 nur korrekt ausgebildete Zigaretten 10 durch die Haupttrommel 17 transportiert werden.

Die Zigaretten 10 gelangen nun in eine Abförderstation 49. Die Zigaretten 10 werden nach Abnahme von der Haupttrommel 17 von einem Zigarettenförderer 50 bekannter Bauart übernommen. Im Bereich der Abnahmestation ist ein Zigarettenheber 51 so angeordnet, dass die Zigaretten 10 von der drehenden Haupttrommel 17 abgehoben und in den Zigarettenförderer 50 bzw. in eine zur Haupttrommel führende Abzweigung 52 geleitet werden.

Bei dem Ausführungsbeispiel gemäß Fig. 1 wird eine erste Reihe von Zigaretten 10 auf der Haupttrommel 17 durch den Zigarettenheber 51 abgehoben und in eine erste Abzweigung 52 geleitet. Die Zigaretten 10 der anderen Reihe auf der Haupttrommel 17 müssen für die weitere Verarbeitung um 180° gewendet werden, damit die Filter gleichgerichtet sind. Zu diesem Zweck folgt auf die erste Abzweigung 52 ein Wendeaggregat mit zwei nebeneinander liegenden Wenderädern 53 von im Prinzip bekannter Bauart. Die kegelförmig ausgebildeten Wenderäder 53 übernehmen die Zigaretten 10 mittels Saugluft in Mulden von der Haupttrommel, drehen die Zigaretten um 180° und geben diese - durch das zweite, nicht sichtbare Wenderad 53 - an die Haupttrommel 17 in der korrekten Relativlage zurück. 0ie in der richtigen Stellung liegenden Zigaretten 10 gelangen nun in den Bereich einer zweiten Abzweigung 54, die ebenfalls 5 mit einem Zigarettenheber 55 ausgestattet ist. Die Zigaretten werden von dieser Abzweigung 54 dem gemeinsamen Zigarettenförderer 50 zugeführt.

Die von den Zigaretten 10 befreite Haupttrommel 17 wird anschließend einer Reinigungsstation 56 zugeführt mit einem am Umfang der Haupttrommel 17 ortsfest positionierten Reinigungsaggregat 57. Dieses führt an den vorbei bewegten Aufnahmen 18 notwendige Reinigungen durch, und zwar mit Hilfe mechanischer und pneumatischer Reinigung, also zum Beispiel mit Hilfe von Bürsten, Saugluft und Druckluft.

Danach gelangen die gereinigten Aufnahmen 18 wieder in den Bereich der Aufnahmestation für neue Tabakstöcke 11.

Die einzelnen Zuführungs- und Bearbeitungsstationen sind gemäß Fig. 1 in einer besonderen Relativstellung zur Haupttrommel 17 positioniert. So befindet sich der Zwischenförderer 14 für die Zuführung der Tabakstöcke 11 - bezogen auf die Stellung eines Uhrzeigers - etwa in einer Halbdreistellung. Die Filterstation 20 ist etwa in einer Halbzweistellung angeordnet. Die Belagstation 27 ist vorteilhafterweise in der Zwölfuhrstellung angeordnet. Die Trennstation 41 befindet sich etwa in der Zehnuhrstellung. Darunter, etwa im Bereich der Halbneunstellung, ist die Prüfstation positioniert. Die Entnahme der Zigaretten erfolgt unten, also etwa mittig zur Sechsuhrstellung.

Für die Ausbildung der Aufnahmen 18 ist in Fig. 6 bis Fig. 8 eine Alternative gezeigt. Ein langgestrecktes, achsparalleles Tragstück 58 ist an der Außenseite mit einer Tragmulde 59 für die Zigaretten bzw. Zigaretteneinheiten 30 gebildet. Das Tragstück 58 bzw. die Tragmulde 59 sind im Querschnitt symmetrisch ausgebildet. Die Zigaretten bzw. Zigaretteneinheiten 30 werden in den Tragmulden 59 durch Saugluft fixiert, die über Saugbohrungen 60 auf die Zigaretten übertragen wird. Die Saugmulden sind über die Länge der Tragstücke 58 so verteilt, dass einerseits die Filterstäbe 21 sowie die Zigarettenabschnitte 16 je für sich ausreichend fixiert sind, zum anderen aber auch die im Anschluss an die Trennstation 41 voneinander geteilten einzelnen Zigaretten 10. Im Bereich jeweils mehrerer Saugbohrungen 60 ist eine Vertiefung 61 in der Tragmulde 59 gebildet.

Zur Durchführung der Rollbewegungen im Bereich der Belagstation 27 sind jeder Aufnahme 18 bei diesem Ausführungsbeispiel langgestreckte Drehwalzen bzw. Drehstangen 62, 63 zugeordnet. Diese sind relativ zum Tragstück 58 bzw. zu den Tragmulden 59 so gelagert, dass die Zigaretten oder Zigaretteneinheiten 30 mit ihrer Umfangsfläche auf den beiden zugeordneten Drehstangen 62, 63 ruhen. Außerhalb der Belagstation 27 bzw. außerhalb des Rollbereichs der Zigaretteneinheiten 30 werden die Zigarettenkomponenten durch die Saugluft in der Tragmulde 59 fixiert. Die Relativstellung einerseits sowie der Unterdruck andererseits sind so gewählt, dass die Komponenten der Zigaretten 10 unter leichter Verformung an die Tragmulde 59 gedrückt bzw. gesaugt werden. Im Bereich der Belagstation bzw. im Bereich einer Rollstrecke 36 wird die Saugluft im Bereich der Saugbohrungen 60 abgeschaltet. Die Zigaretteneinheiten 30 liegen nun ausschließlich an den Drehstangen 62, 63 an. Durch Drehen derselben wird eine Drehung der Zigaretteneinheiten 30 bewirkt, so dass das Belagpapier 28 in der beschriebenen Weise angebracht werden kann.

Die Drehbewegung der Drehstangen 62, 63 im Bereich des Rollaggregats 37 kann auf verschiedene Weise bewirkt werden. Bei dem Ausführungsbeispiel gemäß Fig. 6 und 7 sind äußere Enden der Drehstangen 62, 63 in einem gemeinsamen Lagerstück 64 gelagert. Auf der Außenseite derselben sind Drehkörper 65, 66 an jeder Drehstange 62, 63 angebracht. Die Drehkörper 65, 66 erhalten bei der Drehung der Haupttrommel 17 im Bereich der Rollstrecke 36 Anlage an einem feststehenden Stützkörper mit Oberfläche erhöhter Reibung. Die Drehkörper 65, 66 und damit die Drehstangen 62, 63 werden um die eigene Längsachse gedreht unter Mitnahme der Zigaretteneinheiten 30 zur Durchführung der Rollbewegung. Die Zigaretteneinheiten 30 werden in diesem Bereich durch eine äußere Führung gehalten, etwa im Sinne der in Fig. 2 gezeigten Rollfläche 38.

Die verhältnismäßig langen Drehstangen sind mittig durch ein Stützlager 67 gehalten. Dieses ist feststehend mit dem Mantel der Haupttrommel 17 verbunden. An der Außenseite bilden die Stützlager 67 muldenförmige Vertiefungen 68 für die Zigaretteneinheiten 30.

### Bezugszeichenliste

- 10: Zigarette
- 11: Tabakstock
- 12: Übergabeaggregat
- 13: Muldentrommel
- 14: Zwischenförderer
- 15: Messerrad
- 16: Zigarettenabschnitt
- 17: Haupttrommel
- 18: Aufnahme
- 19: Pfeil
- 20: Filterstation
- 21: Filterstab
- 22: Vorratsbehälter
- 23: Entnahmetrommel
- 24: Trennmesser
- 25: Zwischentrommel
- 26: Übergabetrommel
- 27: Belagstation
- 28: Belagpapier
- 29: Saugband
- 30: Zigaretteneinheit
- 31: Träger
- 32: Tragmulde
- 33: Schulter
- 34: Bohrung
- 35: Vertiefung
- 36: Rollstrecke
- 37: Rollaggregat
- 38: Rollfläche
- 39: Lasergerät
- 40: Heizpatrone
- 41: Trennstation
- 42: Trennmesser
- 43: Teilungskörper
- 44: Prüfstation
- 45: Prüfaggregat
- 46: Abnahmewalze
- 47: Förderwalze
- 48: Rückführungswalze
- 49: Abförderstation
- 50: Zigarettenförderer
- 51: Zigarettenheber
- 52: Abzweigung
- 53: Wenderad
- 54: Abzweigung
- 55: Zigarettenheber
- 56: Reinigungsstation
- 57: Reinigungsaggregat
- 58: Tragstück
- 59: Tragmulde
- 60: Saugbohrung
- 61: Vertiefung
- 62: Drehstange
- 63: Drehstange
- 64: Lagerstück
- 65: Drehkörper
- 66: Drehkörper
- 67: Stützlager
- 68: Vertiefung
- 69: Ausnehmung
- 70: Führung

## Patentansprüche

1. Vorrichtung zum Herstellen von Filterzigaretten (10) aus von einem Maker zugeführten Tabakstücken (11), an die während des Transports durch Endlosförderer jeweils Filter angesetzt und durch ein Belagpapier (28) mit dem Tabakstock (11) unter Bildung der Filterzigaretten (10) verbunden werden, wobei die Tabakstöcke (11), Filter bzw. Filterstäbe (21) und die Filterzigaretten (10) während der Fertigung durch eine einzige zentrale Haupttrommet (17) mit Aufnahmen (18) für Komponenten zur Fertigung der Filterzigaretten (10) transportierbar sind, und wobei während des Transports in einzelnen Stationen aufeinanderfolgende Schritte zum Herstellen der Filterzigaretten (10) durchführbar sind, **dadurch gekennzeichnet, dass** die einzelnen Stationen bezogen auf die Stellung eines Uhrzeigers in folgenden Relativstellungen zur Haupttrommel (17) positioniert sind:
a) ein Zwischenförderer (14) zur Zuführung der Tabakstöcke (11) etwa in einer Halbdreistellung,
b) eine Filterstation (20) zur Zuführung der Filterstäbe (21) etwa in einer Halbzweistellung,
c) eine Belagstation (27) zum Umwickeln der Tabakstöcke (11) und der Filterstäbe (21) mit Belagpapier (28) in einer Zwölfuhrstellung,
d) eine Trennstation (41) zur Durchtrennung von in der Belagstation (27) gebildeten Zigaretteneinheiten (30) etwa in einer Zehnuhrstellung,
e) eine Prüfstation (44) zur Überprüfung der Filterzigaretten (10) hinsichtlich der korrekten Ausgestaltung derselben etwa im Bereich einer Halbneunstellung,
f) eine Abförderstation (49) zur Abnahme der Filterzigaretten (10) von der Haupttrommel (17) etwa in einer Sechsuhrstellung.

2. Vorrichtung nach Anspruch 1, **dadurch gekennzeichnet, dass** die Komponenten für die Fertigung der Filterzigaretten (10), insbesondere Tabakstöcke (11), Filterstäbe (21) und Belagpapier (28) der Haupttrommel (17) an funktional aufeinanderfolgenden Stationen durch Endlosförderer, insbesondere durch (Mulden-) Trommeln, durch ein Saugband (29), zuführbar sind.

3. Vorrichtung nach Anspruch 1 oder 2, **dadurch gekennzeichnet, dass** während des Transports der Komponenten für die Fertigung der Filterzigaretten (10) auf der Haupttrommel (17) aufeinanderfolgend Schritte zum Herstellen der Filterzigaretten (10) durchführbar sind, insbesondere Umwickeln der Tabakstöcke (11) einerseits und der (doppelt langen) Filterstäbe (21) andererseits mit Belagpapier (28) und/oder Durchtrennen der so gebildeten Zigaretteneinheiten (30) und/oder Wenden einer Reihe von Filterzigaretten um 90°.

4. Vorrichtung nach Anspruch 1 oder einem der weiteren Ansprüche, **dadurch gekennzeichnet, dass** zuerst zwei Tabakstöcke (11) in der Länge einer herzustellenden Zigarette der Haupttrommel (17), danach doppelt lange Filterstäbe (21) der Haupt trommel (17) zuführbar und zwischen den beiden Tabakstöcken (11) positionierbar ist, dass danach im Bereich einer Belagstation (27) an der Oberseite der Haupttrommel (17) Belagpapier zuführbar und in einer anschließenden Rollstrecke (36) um Tabakstöcke (11) und Filterstab (21) herumwickelbar ist unter Bildung einer Zigaretteneinheit (30), dass diese im Bereich einer Trennstation (41) mittig teilbar ist unter Bildung von zwei Filterzigaretten (10), dass diese danach einer Prüfstation und schließlich einer Abförderstation (49) zuführbar sind.

5. Vorrichtung nach Anspruch 4 oder einem der weiteren Ansprüche, **dadurch gekennzeichnet, dass** die Filterzigaretten (10) zur Prüfung derselben durch Förderer vom Umfang der Haupttrommel (17) abnehmbar, einem Prüfaggregat zuführbar und danach wieder der Haupttrommel (17) zuführbar sind.

6. Vorrichtung nach Anspruch 4 oder einem der weiteren Ansprüche, **dadurch gekennzeichnet, dass** im Bereich der Abförderstation (49) eine erste Reihe von Filterzigaretten (10) durch eine Abzweigung (52) eines gemeinsamen Zigarettenförderers (50) aufnehmbar und die andere Reihe der Filterzigaretten (10) durch ein Wendeorgan um 90° drehbar und sodann durch eine weitere Abzweigung (54) des Zigarettenförderers (50) aufnehmbar sind.

7. Vorrichtung nach Anspruch 4 oder einem der weiteren Ansprüche, **dadurch gekennzeichnet, dass** im Anschluss an die im unteren Bereich der Haupttrommel (17) gebildeten Abförderstation (49) ein Reinigungsaggregat (57) ortsfest positioniert ist zur Reinigung der (leeren) Aufnahmen (18) mechanisch und/oder pneumatisch.

8. Vorrichtung nach Anspruch 1 oder einem der weiteren Ansprüche, **dadurch gekennzeichnet, dass** die Aufnahmen (18) der Haupttrommel (17) aus einem Träger (31) mit Tragmulde (32) für Komponenten der Filterzigaretten bestehen, wobei die Komponenten bzw. die Filterzigaretten (10) durch Saugluft in den Tragmulden (32) gehalten sind und wobei zur Durchführung einer Rollbewegung von Tabakstock und Filterstab (21) entlang der Rollstrecke (36) die Komponenten durch Druckluft beaufschlagt sind, derart, dass die Komponenten in den Tragmulden (32) auf einem Luftbett drehbar sind.

9. Vorrichtung nach Anspruch 8, **dadurch gekennzeichnet, dass** der Träger (31) im Querschnitt unsymmetrisch ausgebildet ist, derart, dass auf der in Förderrichtung rückwärtigen Seite eine erhöhte Schulter (33) als Anlage für die Komponenten der Zigaretten (10) gebildet ist.

10. Vorrichtung nach Anspruch 1 oder einem der weiteren Ansprüche, **dadurch gekennzeichnet, dass** jeder Aufnahme (18) (zwei) Rollorgane zugeordnet sind, nämlich Drehstangen (62, 63), auf denen die Komponenten der Filterzigaretten (10), nämlich Zigarettenabschnitte (16) und Filterstäbe (21), während der Rollbewegung (ausschließlich) aufliegen.

11. Vorrichtung nach Anspruch 10, **dadurch gekennzeichnet, dass** die Komponenten der Filterzigaretten (10) und diese während des Transports außerhalb der Rollstation durch Saugluft an einer Tragmulde (59) der Aufnahmen (18) fixiert sind, wobei die Saugmulde (59) derart relativ zu den Drehstangen (62, 63) positioniert ist, dass die Zigaretten (10) bzw. deren Komponenten durch die Saugluft unter geringfügiger Verformung an die Tragmulde (59) gedrückt werden.

## Claims

1. Apparatus for producing filter cigarettes (10) from tobacco rods (11) which are fed to a maker and to which, during transportation by endless conveyors, filters are attached in each case, and are connected to the tobacco rod (11) by a covering paper (28), with the filter cigarettes (10) being formed in the process, it being the case that the tobacco rods (11), filters or filter rods (21) and the filter cigarettes (10), during production, can be transported by a single central main drum (17) with mounts (18) for components for producing the filter cigarettes (10), and that, during transportation, successive steps for producing the filter cigarettes (10) can be carried out in individual stations, **characterized in that** the individual stations, in respect of the position of a clock hand, are located in the following positions relative to the main drum (17) :
a) an intermediate conveyor (14), for feeding the tobacco rods (11), is located approximately in a half past two position,
b) a filter station (20), for feeding the filter rods (21), is located approximately in a half past one position,
c) a covering station (27), for wrapping the tobacco rods (11) and the filter rods (21) with covering paper (28), is located in a 12 o'clock position,
d) a severing station (41), for severing cigarette units (30) formed in the covering station (27), is located approximately in a 10 o'clock position,
e) a checking station (44), for checking the filter cigarettes (10) in respect of the correct configuration of the same, is located approximately in the region of a half past eight position,
f) a removal station (49), for removing the filter cigarettes (10) from the main drum (17), is located approximately in a 6 o'clock position.

2. Apparatus according to Claim 1, **characterized in that** the components for producing the filter cigarettes (10), in particular tobacco rods (11), filter rods (21) and covering paper (28), can be fed to the main drum (17) at functionally successive stations by endless conveyors, in particular by (cavity-containing) drums or by a suction belt (29).

3. Apparatus according to Claim 1 or 2, **characterized in that**, during transportation of the components for producing the filter cigarettes (10) on the main drum (17), successive steps for producing filter cigarettes (10) can be carried out, in particular wrapping the tobacco rods (11), on the one hand, and the (double-length) filter rods (21), on the other hand, with covering paper (28) and/or severing the resulting cigarette units (30) and/or turning a row of filter cigarettes through 90°.

4. Apparatus according to Claim 1 or one of the further claims, **characterized in that** first of all two tobacco rods (11) equal to the length of a cigarette which is to be produced can be fed to the main drum (17) and then double-length filter rods (21) can be fed to the main drum (17) and positioned between the two tobacco rods (11), **in that** then, in the region of a covering station (27) on the top side of the main drum (17), covering paper can be fed and, in a following rolling section (36), wound around tobacco rods (11) and the filter rod (21) to form a cigarette unit (30), **in that** the latter can be divided centrally in the region of a severing station (41) to form two filter cigarettes (10), and **in that** these can then be fed to a checking station and, finally, to a removal station (49).

5. Apparatus according to Claim 4 or one of the further claims, **characterized in that** the filter cigarettes (10), in order to be checked, can be removed by conveyors from the circumference of the main drum (17), fed to a checking subassembly and then fed to the main drum (17) again.

6. Apparatus according to Claim 4 or one of the further claims, **characterized in that**, in the region of the removal station (49), a first row of filter cigarettes (10) can be accommodated by a branch (52) of a common cigarette conveyor (50) and the other row of filter cigarettes (10) can be rotated through 90° by a turning member and can then be accommodated by a further branch (54) of the cigarette conveyor (50).

7. Apparatus according to Claim 4 or one of the further claims, **characterized in that** positioned in a stationary manner following the removal station (49), which is formed in the bottom region of the main drum (17), is a cleaning subassembly (57) for cleaning the (empty) mounts (18) mechanically and/or pneumatically.

8. Apparatus according to Claim 1 or one of the further claims, **characterized in that** the mounts (18) of the main drum (17) comprise a carrier (31) with carrying cavity (32) for components of the filter cigarettes, the components or the filter cigarettes (10) being retained in the carrying cavities (32) by suction air and, in order for the tobacco rod and filter rod (21) to execute a rolling movement along the rolling section (36), the components being subjected to the action of compressed air such that the components in the carrying cavities (32) can be rotated on a bed of air.

9. Apparatus according to Claim 8, **characterized in that** the carrier (31) is of cross-sectionally non-symmetrical design such that on the rear side, as seen in the conveying direction, a raised shoulder (33) is formed as an abutment for the components of the cigarettes (10).

10. Apparatus according to Claim 1 or one of the further claims, **characterized in that** each mount (18) is assigned (two) rolling members, namely rotary bars (62, 63), on which the components of the filter cigarettes (10), namely the cigarette portions (16) and filter rods (21), (exclusively) rest during the rolling movement.

11. Apparatus according to Claim 10, **characterized in that** the components of the filter cigarettes (10) and the latter, during transportation outside the rolling station, are fixed on a carrying cavity (59) of the mounts (18) by suction air, the suction cavity (59) being positioned relative to the rotary bars (62, 63) such that the cigarettes (10) or their components are forced onto the carrying cavity (59), with slight deformation taking place, by the suction air.

## Revendications

1. Dispositif pour la fabrication de cigarettes à bout-filtre (10) à partir de morceaux de tabac (11) apportés par une confectionneuse sur chacun desquels, pendant le transport par transporteur sans fin, un bout-filtre est monté et joint au bâton de tabac (11) par une manchette (28) avec formation d'une cigarette à bout-filtre (10), les bâtons de tabac (11), les bouts-filtres ou les bâtonnets-filtres (21) et les cigarettes à bout-filtre (10) étant, pendant la fabrication, transportés par un tambour principal central unique (17) pourvu de récepteurs (18) pour les composants destinés à la fabrication des cigarettes à bout-filtre (10), et pendant le transport étant exécutées à différents postes des étapes successives de la fabrication des cigarettes à bout-filtre (10), **caractérisé par le fait que** les différents postes sont placés dans les positions relatives suivantes par rapport au tambour principal (17), rapportées à la position de la petite aiguille d'une montre :
a) un transporteur intermédiaire (14) pour l'amenée des bâtons de tabac (11) est placé à peu près dans la position deux heures et demie,
b) un poste à bouts-filtres (27) pour l'amenée des bâtonnets-filtres (21) est placé à peu près dans la position une heure et demie,
c) un poste à manchettes (27) pour l'enveloppement des bâtons de tabac (11) et des bâtonnets-filtres (21) de papier de manchette (28) est placé dans la position douze heures,
d) un poste de sectionnement (41) pour le sectionnement des unités de cigarettes (30) formées au poste à manchettes (27) est placé à peu près dans la position dix heures,
e) un poste de contrôle (44) pour le contrôle des cigarettes à bout-filtre (10) en ce qui concerne leur forme correcte est placé à peu près dans la zone de la position huit heures et demie,
f) un poste d'évacuation (49) pour l'enlèvement des cigarettes à bout-filtre (10) du tambour principal (17) est placé à peu près dans la position six heures.

2. Dispositif selon la revendication 1, **caractérisé par le fait que** les composants pour la fabrication des cigarettes à bout-filtre (10), en particulier les bâtons de tabac (11), les bâtonnets-filtres (21) et le papier de manchette (28) sont amenés au tambour principal (17) à des postes fonctionnels successifs par des transporteurs sans fin, en particulier par des tambours (à auges), par une bande aspirante (29).

3. Dispositif selon l'une des revendications 1 et 2, **caractérisé par le fait que** pendant le transport sur le tambour principal (17) des composants pour la fabrication des cigarettes à bout-filtre (10) sont exécutées successivement des opérations pour la confection des cigarettes à bout-filtre (10), en particulier l'enveloppement des bâtons de tabac (11) d'une part et des bâtonnets-filtres (doubles) (21) de papier de manchette (28) et/ou le sectionnement des unités de cigarettes (30) ainsi formées et/ou le retournement de 90° d'une rangée de cigarettes à bout-filtre.

4. Dispositif selon la revendication 1 ou une des autres revendications, **caractérisé par le fait que** d'abord, deux bâtons de tabac (11) de la longueur d'une cigarette à confectionner sont amenés au tambour principal (17), ensuite, des bâtonnets-filtres doubles (21) sont amenés au tambour principal (17) et placés entre les deux bâtons de tabac (11), qu'ensuite, dans la zone d'un poste à manchettes (27) sur le côté supérieur du tambour principal (17), du papier de manchette est amené et, sur un trajet de roulement (36) qui suit, est enroulé autour des bâtons de tabac (11) et du bâtonnet-filtre (21) avec formation d'une unité de cigarettes (30), que celle-ci est, dans la zone d'un poste de sectionnement (41), sectionnée au milieu avec formation de deux cigarettes à bout-filtre (10) et que celles-ci sont ensuite conduites à un poste de contrôle et enfin à un poste d'évacuation (49).

5. Dispositif selon la revendication 4 ou une des autres revendications, **caractérisé par le fait que** les cigarettes à bout-filtre (10), pour leur contrôle, sont, par transporteur, enlevées du pourtour du tambour principal (17), conduites à un dispositif de contrôle et ensuite ramenées au tambour principal (17).

6. Dispositif selon la revendication 4 ou une des autres revendications, **caractérisé par le fait que** dans la zone du poste d'évacuation (49), une première rangée de cigarettes à bout-filtre (10) sont reçues par un embranchement (52) d'un transporteur de cigarettes commun (50) et l'autre rangée de cigarettes à bout-filtre (10) sont tournées de 90° par un organe de retournement et ensuite reçues par un autre embranchement (54) du transporteur de cigarettes (50).

7. Dispositif selon la revendication 4 ou une des autres revendications, **caractérisé par le fait qu'**après le poste d'évacuation (49) formé dans la partie intérieure du tambour principal (17) se trouve un dispositif fixe de nettoyage (57) pour le nettoyage mécanique et/ou pneumatique des récepteurs (18) (vides).

8. Dispositif selon la revendication 1 ou une des autres revendications, **caractérisé par le fait que** les récepteurs (18) du tambour principal (17) sont constitués d'un support (31) présentant une auge support (32) pour les composants des cigarettes à bout-filtre, les composants ou les cigarettes à bout-filtre (10) étant tenus dans les auges supports (32) par de l'air aspiré, et pour l'exécution d'un mouvement de roulement du bâton de tabac et du bâtonnet-filtre le long du trajet de roulement (36), les composants sont soumis à l'action d'air comprimé de façon telle qu'il puissent tourner dans les auges supports (32) sur un coussin d'air.

9. Dispositif selon la revendication 8, **caractérisé par le fait que** le support (31) est de section asymétrique, de façon telle que sur le côté arrière dans la direction de transport soit formée une épaule surélevée (33) servant d'appui aux composantes des cigarettes (10).

10. Dispositif selon la revendication 1 ou une des autres revendications, **caractérisé par le fait qu'**à chaque récepteur (18) sont associés des (deux) organes de roulement, à savoir des tiges tournantes (62, 63), sur lesquels les composants des cigarettes à bout-filtre (10), à savoir les morceaux de cigarettes (16) et les bâtonnets-filtres (21), s'appuient (uniquement) pendant le mouvement de roulement.

11. Dispositif selon la revendication 10, **caractérisé par le fait que** les composants des cigarettes à bout-filtre (10) et celles-ci, pendant leur transport en dehors du poste de roulement, sont fixés par de l'air aspiré à une auge support (59) des récepteurs (18), l'auge aspirante (59) étant placée par rapport aux tiges tournantes (62, 63) de façon telle que les cigarettes (10) ou leurs composants soient serrés sur l'auge support (59) par l'air aspiré en étant légèrement déformés.
